# EUROPÄISCHE PATENTSCHRIFT

(11) **EP 2 297 420 B1**
(45) Veröffentlichungstag und Bekanntmachung des Hinweises auf die Patenterteilung: **07.11.2012**
(21) Anmeldenummer: 09765231.7
(22) Anmeldetag: 17.04.2009
(51) Int. Cl.: E05F 15/12, E05F 1/10

(54) **MÖBELANTRIEB**
FURNITURE DRIVE
SYSTÈME D'ENTRAÎNEMENT POUR MEUBLE

(30) Priorität: 19.06.2008 AT 9872008
(43) Veröffentlichungstag der Anmeldung: 23.03.2011
(73) Patentinhaber: Julius Blum GmbH, 6973 Höchst (AT)
(72) Erfinder: BRAUNGART, Hansjörg, 89180 Berghülen (DE)
(74) Vertreter: Gangl, Markus
(86) Internationale Anmeldenummer: PCT/AT2009/000155
(87) Internationale Veröffentlichungsnummer: WO 2009/152537

(56) Entgegenhaltungen:
- WO-A-2004/101919
- WO-A-2006/113961
- WO-A-2007/122067
- WO-A-2008/135315
- DE-U1-202004 007 168
- GB-A- 728 576

## Beschreibung

Die vorliegende Erfindung betrifft einen Möbelantrieb, mit den Merkmalen des Oberbegriffs des Anspruchs 1.

Ein gattungsgemäßer Möbelantrieb geht beispielsweise aus der WO 2004/101919 A1 hervor.

Gattungsgemäße Möbelantriebe erlauben das Ausstoßen eines bewegbaren Möbelteils durch einen Kraftspeicher, der aber nicht manuell aufgeladen werden muss. Der Kraftspeicher ist unabhängig vom bewegbaren Möbelteil durch eine Antriebseinheit aufladbar.

Nachteilig bei gattungsgemäßen Möbelantrieben ist die Tatsache, dass unabhängig von der Einbausituation des Möbelantriebs stets eine zusätzliche externe, das heißt außerhalb des Möbelantriebs angeordnete, elektrische oder elektronische Schalteinheit erforderlich ist, um den Möbelantrieb ein- oder auszuschalten.

Neben dem Möbelantrieb ist daher bei der Montage zusätzlich jedenfalls noch eine Schalteinheit zu montieren, was die Montage verlängert und aufwändiger macht.

Aufgabe der Erfindung ist es, einen gattungsgemäßen Möbelantrieb derart weiterzubilden, dass grundsätzlich keine externen Schalteinheiten benötigt werden.

Diese Aufgabe wird durch einen Möbelantrieb mit den Merkmalen des Anspruchs 1 gelöst.

Dadurch, dass der Ausstoßer selbst die wenigstens eine Schalteinheit betätigt, ist an sich nicht zwingend eine gesonderte externe Schalteinheit erforderlich. Diese kann jedoch durchaus vorgesehen sein, wenn eine Einbaulage für den erfindungsgemäßen Möbelantrieb gewählt wird, bei welcher für das Einschalten der Antriebseinheit nicht genügend Weg für das bewegbare Möbelteil verbleibt. Das Einschalten der Antriebseinheit sollte nämlich ohne das Vorsehen von gesondert vom Benutzer zu betätigenden Druckschattern oder dergleichen nur dadurch erfolgen können, dass das Möbelteil durch den Benutzer in seiner Schließlage etwas in den Möbelkorpus hinein oder gegebenenfalls auch etwas aus dem Möbelkorpus herausbewegt wird, wobei diese Bewegung des Möbelteils auf den Ausstoßer übertragen wird.

Aber auch wenn aufgrund der gewählten speziellen Einbaulage des erfindungsgemäßen Möbelantriebs zum Einschalten der Antriebseinheit eine externe Schalteinheit erforderlich sein sollte, so besteht der Vorteil der Erfindung immer noch darin, dass diese Schalteinheit nur für das Einschalten der Antriebseinheit benötigt wird. Auch in diesem Fall kann nämlich das Ausschalten der Antriebseinheit durch die vom Ausstoßer betätigbare Schalteinheit des Möbelantriebs erfolgen.

Selbstverständlich ist es nicht erforderlich, je nach gewünschter Einbaulage des Möbelantriebs, verschiedene Arten von Möbelantrieben zur Verfügung zu stellen, welche einerseits nur mit einer Schalteinheit oder mit zwei Schalteinheiten versehen sind. Stattdessen kann auch immer derselbe Möbelantrieb eingesetzt werden, der zwei Schalteinheiten aufweist, wobei die eine Schalteinheit zum Einschalten und die andere Schalteinheit zum Ausschalten verwendet wird. Wird aufgrund der gewählten Einbaulage eine externe Schalteinheit eingesetzt, so kann eine der beiden internen Schalteinheiten inaktiv bleiben. Es wäre natürlich auch denkbar, stets nur eine einzige Schalteinheit vorzusehen, über welche das Ein- und Ausschalten der Antriebseinheit des Möbelantriebs erfolgt. In diesem Fall ist allerdings entweder eine Steuerung für den Möbelantrieb vorzusehen oder es ist die Schalteinheit selbst komplizierter auszubilden, da sie ja sowohl das Ein- als auch das Ausschalten der Antriebseinheit bewirken muss.

Weitere vorteilhafte Ausführungsformen der Erfindung sind In den abhängigen Ansprüchen definiert.

In all seinen Ausführungsformen zeichnet sich der erfindungsgemäße Möbelantrieb dadurch aus, dass die Antriebseinheit (zum Beispiel der Elektromotor) immer nur in einer Richtung drehen muss, sodass kein Motortreiber benötigt wird. Es ist auch nicht zwingend eine Kupplung notwendig, sodass der erfindungsgemäße Möbelantrieb mit sehr wenigen Teilen auskommt.

Besonders bevorzugt kann vorgesehen sein, dass der Kraftspeicher über eine gewissen Bereich in seiner Stärke einstellbar ist.

Weitere Vorteile und Einzelheiten der Erfindung ergeben sich anhand der Figuren sowie der dazugehörigen Figurenbeschreibung. Dabei zeigen:
- Fig.1: eine perspektivische Ansicht eines Möbels mit einem Ausführungsbeispiel eines erfindungsgemäßen Möbelantriebs,
- Fig. 2a, 2b: das in Fig. 1 dargestellte Möbel mit teilweise aufgerissenem Möbelkorpus sowie in einer Detaildarstellung,
- Fig. 3a, 3b: diesen Möbelantrieb in zwei verschiedenen Betriebsstellungen,
- Fig. 4a bis 4c: perspektivische Ansichten dieses Möbelantriebs in zwei verschiedenen Betriebsstellungen sowie mit montiertem Deckel und
- Fig. 5a bis 5c: Draufsichten auf diesen Möbelantrieb bei entferntem Deckel in drei verschiedenen Betriebsstellungen,

Fig. 1 zeigt eine mögliche Einbaulage des erfindungsgemäßen Möbelantriebs 1 am Möbelkorpus 2 entfernt von den Scharnieren 4, um welche das hier als Möbeltüre bewegbare Möbelteil 3 schwenkbar ist.

Details zur Fig. 1 sind in den Fig. 2a und 2b erkennbar.

Der erfindungsgemäße Möbelantrieb 1 selbst ist in den Fig. 3 bis 5 genauer dargestellt.

Die Oberseite des erfindungsgemäßen Möbelantriebs 1 wird durch einen entfernbaren Deckel 8 verschlossen. Erkennbar ist eine Antriebseinheit 7, welche in diesem Ausführungsbeispiel als Elektromotor ausgebildet ist.

Der Ausstoßer 5 des Möbelantriebs 1 ist hier als Ausstoßhebel ausgebildet, dessen freies Ende mit einer Laufrolle 6 versehen ist. Die Laufrolle 6 Könnte dabei auch entfallen.

Das Funktionsprinzip der ersten Ausführungsform des erfindungsgemäßen Möbelantriebs 1 lässt sich am einfachsten an Hand der Fig. 5a bis 5c erklären.

Die Fig. 5a zeigt eine Draufsicht auf den erfindungsgemäßen Möbelantrieb 1 bei entferntern Deckel 8. Erkennbar ist die Antriebseinheit 7 in Form des Elektromotors, welche über eine Schnecke 9 ein Zahnrad 10 antreibt. Exzentrisch am Zahnrad 10 ist ein Mitnehmer 11 angeordnet, der je nach Winkelstellung des Zahnrads 10 mit einer Steuerkurve 12, welche hier am Ausstoßer 5 ausgebildet ist, zusammenwirkt. Der Ausstoßer 5 ist einerseits schwenkbar um eine Achse 13 gelagert und wird andererseits durch einen Kraftspeicher 14, welcher hier in Form von zwei Druckfedern ausgebildet ist, beaufschlagt. Die Druckfedern sind dabei auf Führungen angeordnet.

Erkennbar sind weiters zwei elektrische bzw. elektronische Schalteinheiten 15, 16, wobei die eine Schalteinheit 16 bei Betätigung die Antriebseinheit 7 einschaltet und die andere Schalteinheit 15 bei Betätigung die Antriebseinheit 7 ausschaltet. Beide Schalteinheiten 15, 16 werden durch den Ausstoßer 5 betätigt. Die Betätigung erfolgt dabei im Falle der Schalteinheit 15 über einen am Ausstoßer 5 angeordneten Zapfen 17. Die Schalteinheit 16 wird in diesem Ausführungsbeispiel über das freie Ende des Ausstoßhebels bzw. genauer gesagt Ober die Laufrolle 6 betätigt.

Anschließend sei beispielhaft an Hand der Fig. 5a bis 5c ein kompletter Arbeitszyklus des erfindungsgemäßen Möbelantriebs 1 beschrieben.

In Fig. 5a befindet sich der Möbelantrieb 1 in der Ausgangslage, wie sie beispielsweise in den Fig. 1 und 2 dargesteilt ist. In der Einbaulage am Möbelkorpus 2 würde das bewegbare Möbelteil 3 am Möbelkorpus 2 anliegen. Entweder durch die leicht vorstehende Laufrolle 6 oder durch das Vorsehen gesonderter Federpuffer wird dabei sichergestellt, dass auch in der Schließlage des bewegbaren Möbelteils 3 das bewegbare Möbelteil 3 noch etwas in Richtung des Möbelkorpus 2 eindrückbar ist, um so die Auslösung des Möbelantriebs 1 bewirken zu können. Drückt nun ein nicht dargestellter Benutzer das Möbelteil 3 in Richtung des Möbelkorpus 2 ein, so überträgt sich diese Kraft über die Laufrolle 6 auf die Schalteinheit 16. Diese löst die Antriebseinheit 7 aus, welche über die Spindel 9 das Zahnrad 10 betätigt. Das Zahnrad 10 beginnt sich entgegen dem Uhrzeigersinn zu drehen, wodurch der Mitnehmer 11 von der Steuerkurve 12 des Ausstoßers 5 wegbewegt wird. Dies gibt den Ausstoßer 5 frei, welcher aufgrund der Kraftbeaufschlagung durch den Kraftspeicher 14 entgegen dem Uhrzeigersinn aus dem Gehäuse herausgeschwenkt wird.

Entsprechend zeigt die Fig. 5b den Ausstoßer 5 in einer teilweise aus dem Gehäuse herausgeschwenkten Lage. Über die Laufrolle 6 wird dabei das bewegbare Möbelteil 3 vom Möbelkorpus 2 weggestoßen. Je nachdem wie stark der Kraftspeicher 14 ausgebildet bzw. eingestellt ist (dieser kann nämlich in einem gewissen Bereich mechanisch in seiner Stärke verändert werden), wird das Möbelteil 3 entweder nur so weit vom Möbelkorpus 2 wegbewegt, dass ein Spalt entsteht, in welchen der Benutzer zum weiteren Öffnen des Möbetteils 3 eingreifen kann oder das Möbelteil 3 wird allein aufgrund der Kraftausübung des Ausstoßers 5 in die geöffnete Endlage übergeführt.

Je nachdem wie schnell der Elektromotor der Antriebseinheit 7 dreht, kann es erforderlich sein, die Antriebseinheit 7 zum Beispiel in der in Fig. 5b dargestellten Lage etwas zu stoppen, um zu vermeiden, dass der Mitnehmer 11 zu früh mit der Steuerkurve 12 in Kontakt kommt. Diese Maßnahme lässt sich jedoch vermeiden, wenn man entweder einen entsprechend langsam drehenden Elektromotor verwendet oder ein die Drehzahl des Zahnrads 10 verringerndes Getriebe vorsieht, was allerdings mit zusätzlichen Kosten verbunden wäre.

Bei der in Fig. 5c dargestellten Lage befindet sich der Ausstoßer 5 in seiner maximal vom Gehäuse weg geschwenkten Position. Der Kraftspeicher 14 in Form der beiden Druckfedern hat sich dabei vollständig entladen. Nunmehr kommt aufgrund der fortgesetzten Drehung des Zahnrads 10 der Mitnehmer 11 in Kontakt mit dem ersten Abschnitt der Steuerkurve 12 und beginn damit, den Ausstoßer 5 wieder in das Gehäuse zurückzubewegen. Diese Rückbewegung hält so lange an, bis der Zapfen 17 zur Anlage an das Schaltelement 15 kommt und dieses betätigt. Hierdurch wird die Antriebseinheit 7 deaktiviert und der Möbelantrieb 1 befindet sich wieder in der in Flg. 5a dargestellten Ausgangslage.

Das Aufladen des Kraftspeichers 14 durch die Antriebseinheit 7 erfolgt über den Ausstoßer 5, während dieser wieder in das Gehäuse hineinbewegt wird.

Anders als dargestellt, könnte bei der Erfindung anstatt des Zahnrads 10 ein beliebiges Flad vorgesehen sein, welches über einen entsprechenden Antrieb von der Antriebseinheit 7 antreibbar ist. Beispielsweise könnte statt des Zahnrads ein Reibrad vorgesehen sein. Die Spindel 9 wäre in diesem Fall natürlich durch einen entsprechenden Antriebsmechanismus für das Reibrad zu ersetzen.

## Patentansprüche

1. Möbelantrieb (1), mit einem Ausstoßer (5) zum Ausstoßen eines bewegbaren Möbelteils (3) aus dessen Schließlage in oder an einem Möbelkorpus (2) und einem durch eine Antriebseinheit (7) aufladbaren Kraftspeicher (14), der sich zum Ausstoßen des bewegbaren Möbelteils (3) ohne Unterstützung durch die Antriebseinheit (7) am Ausstoßer (5) entlädt, wobei wenigstens eine elektrische oder elektronische Schalteinheit (15, 16) zum Ein- und/oder Ausschalten der Antriebseinheit (7) vorgesehen ist, **dadurch gekennzeichnet, dass** die wenigstens eine Schalteinheit (15, 16) durch den Ausstoßer (5) betätigbar ist.

2. Möbelantrieb nach Anspruch 1, **dadurch gekennzeichnet, dass** der Kraftspeicher (14) im aufgeladenen Zustand durch die Antriebseinheit (7) arretierbar ist.

3. Möbelantrieb nach Anspruch 1 oder 2, **dadurch gekennzeichnet, dass** die Antriebseinheit (7) über den Ausstoßer (5) mit dem Kraftspeicher (14) zusammen wirkt.

4. Möbelantrieb nach Anspruch 3, **dadurch gekennzeichnet, dass** ein durch die Antriebseinheit (7) antreibbarer Mitnehmer (11) vorgesehen ist, der wenigstens zum Aufladen des Kraftspeichers (14) mit dem Ausstoßer (5) zusammenwirkt.

5. Möbelantrieb nach Anspruch 4, **dadurch gekennzeichnet, dass** am Ausstoßer (5) oder mit diesem gekoppelt eine Steuerkurve (12) für den Mitnehmer (11) vorgesehen ist.

6. Möbelantrieb nach einem der Ansprüche 4 bis 5, **dadurch gekennzeichnet, dass** der Mitnehmer (11) exzentrisch an einem durch die Antriebseinheit (7) antreibbaren Rad, vorzugsweise Zahnrad (10) oder Reibrad, angeordnet ist, wobei vorzugsweise das Rad Teil eines der Antriebseinheit (7) nachgeschaltenen Getriebes (20) ist.

7. Möbelantrieb nach einem der Ansprüche 1 bis 6, **dadurch gekennzeichnet, dass** der Ausstoßer (5) einen schwenkbar gelagerten Ausstoßhebel aufweist.

8. Möbelantrieb nach einem der Ansprüche 1 bis 7, **dadurch gekennzeichnet, dass** die Antriebseinheit (7) einen Elektromotor aufweist.

9. Möbelantrieb nach einem der Ansprüche 1 bis 8, **dadurch gekennzeichnet, dass** der Kraftspeicher (14) wenigstens eine Schraubenfeder aufweist.

## Claims

1. A furniture drive (1) comprising an ejector (5) for ejecting a movable furniture part (3) from the closed position thereof in or on a furniture carcass (2) and a force storage means (14) which can be charged by a drive unit (7) and which is unloaded on the ejector (5) for ejecting the movable furniture part (3) without support by the drive unit (7), wherein there is provided at least one electrical or electronic switching unit (15, 16) for switching the drive unit (7) on and/or off, **characterised in that** the at least one switching unit (15, 16) is actuable by the ejector (5)

2. A furniture drive according to claim 1, **characterised in that** the force storage means (14) can be arrested in the charged condition by the drive unit (7).

3. A furniture drive according to claim 1 or claim 2, **characterised in that** the drive unit (7) co-operates with the force storage means (14) by way of the ejector (5).

4. A furniture drive according to claim 3, **characterised in that** there is provided an entrainment portion (11) drivable by the drive unit (7) and co-operating with the ejector (5) at least for loading the force storage means (14).

5. A furniture drive according to claim 4, **characterised in that** a control cam (12) for the entrainment portion (11) is provided on or coupled to the ejector (5).

6. A furniture drive according to one of claims 4 to 5, **characterised in that** the entrainment portion (11) is arranged eccentrically on a wheel drivable by the drive unit (7), preferably a gear (10) or a friction wheel, wherein preferably the wheel is part of a transmission (20) connected downstream of the drive unit (7).

7. A furniture drive according to one of claims 1 to 6, **characterised in that** the ejector (5) has a pivotably mounted ejector lever.

8. A furniture drive according to one of claims 1 to 7, **characterised in that** the drive unit (7) has an electric motor.

9. A furniture drive according to one of claims 1 to 8, **characterised in that** the force storage means (14) has at least one coil spring.

## Revendications

1. Entraînement de meuble (1) avec un éjecteur (5) pour l'éjection d'une partie de meuble (3) mobile hors de sa position de fermeture dans ou sur un corps de meuble (2), et avec un accumulateur de force (14) qui peut être chargé par une unité d'entraînement (7) et qui se décharge pour l'éjection de la partie de meuble (3) mobile sans assistance de la part de l'unité d'entraînement (7) sur l'éjecteur (5), au moins une unité de commutation (15, 16) électrique ou électronique étant prévue pour la mise en circuit et/ou la mise hors circuit de l'unité d'entraînement (7), **caractérisé en ce que** l'au moins une unité de commutation (15, 16) peut être actionnée par l'éjecteur (5).

2. Entraînement de meuble selon la revendication 1, **caractérisé en ce que**, quand il est dans l'état chargé, l'accumulateur de force (14) peut être arrêté par l'unité d'entraînement (7).

3. Entraînement de meuble selon la revendication 1 ou 2, **caractérisé en ce que** l'unité d'entraînement (7) coopère avec l'accumulateur de force (14) par le biais de l'éjecteur (5).

4. Entraînement de meuble selon la revendication 3, **caractérisé en ce qu'**il est prévu un élément d'entraînement (11) qui peut être entraîné par l'unité d'entraînement (7) et qui coopère avec l'éjecteur (5) au moins pour le chargement de l'accumulateur de force (14).

5. Entraînement de meuble selon la revendication 4, **caractérisé en ce que**, sur l'éjecteur (5) ou bien de façon couplée à ce dernier, il est prévu une came de commande (12) pour l'élément d'entraînement (11)

6. Entraînement de meuble selon l'une des revendications 4 à 5, **caractérisé en ce que** l'élément d'entraînement (11) est disposé de façon excentrée sur une roue pouvant être entraînée par l'unité d'entraînement (7), de préférence une roue dentée (10) ou une roue de friction, la roue faisant de préférence partie d'un engrenage (20) monté en aval de l'unité d'entraînement (7).

7. Entraînement de meuble selon l'une des revendications 1 à 6, **caractérisé en ce que** l'éjecteur (5) présente un levier d'éjection supporté en pivotement.

8. Entraînement de meuble selon l'une des revendications 1 à 7, **caractérisé en ce que** l'unité d'entraînement (7) présente un moteur électrique.

9. Entraînement de meuble selon l'une des revendications 1 à 8, **caractérisé en ce que** l'accumulateur de force (14) présente au moins un ressort cylindrique.
